# EUROPÄISCHE PATENTSCHRIFT

(11) **EP 3 109 396 B1**
(45) Veröffentlichungstag und Bekanntmachung des Hinweises auf die Patenterteilung: **18.08.2021**
(21) Anmeldenummer: 16176125.9
(22) Anmeldetag: 24.06.2016
(51) Int. Cl.: E06C 7/48

(54) **SICHERUNGSVORRICHTUNG**
SAFETY DEVICE
DISPOSITIF DE SÉCURITÉ

(30) Priorität: 26.06.2015 CH 9242015
(43) Veröffentlichungstag der Anmeldung: 28.12.2016
(73) Patentinhaber: Hasani, Fitim, 8154 Oberglatt (CH); Hasani, Boletin, CH-8155 Niederhasli (CH)
(72) Erfinder: Hasani, Fitim, 8154 Oberglatt (CH); Hasani, Boletin, CH-8155 Niederhasli (CH)
(74) Vertreter: Braun, André jr.

(56) Entgegenhaltungen:
- DE-A1- 4 235 144
- DE-U1- 20 014 775
- GB-A- 2 303 164
- JP-A- 2006 307 475
- NL-C2- 1 033 457
- US-A- 3 603 431
- US-A- 3 853 202
- US-A- 3 910 380
- US-A1- 2009 145 693
- US-A1- 2014 166 397

## Beschreibung

### Technisches Gebiet

Die vorliegende Erfindung betrifft eine Sicherungsvorrichtung nach dem Oberbegriff des Anspruchs 1.

### Stand der Technik

Sicherungsvorrichtungen zur Sicherung von Leitern, werden dort verwendet, wo ein Weggleiten oder Umkippen einer Leiter, beispielsweise bei einer solchen, die an einer Dachrinne anlehnt, verhindert werden soll. Im Bedarfsfall ergibt sich dabei das Problem, dass solche Sicherungsvorrichtungen nicht für jede beliebige Leiter und/oder Anlehnobjekt geeignet sind. Zudem sind bekannte Sicherungsvorrichtungen auf eine bestimmte Gruppe von Leitern derart angepasst, dass sie sich nicht auf einen anderen Leitertyp anbringen lassen können und sehr aufwendig anzubringen sind. Aus JP 2006 307475 A ist zum Beispiel eine Leitersicherung bekannt, die einen Klemmmechanismus zum Befestigen an einem Dach oder einer Regenrinne aufweist. Die Klemmelemente des Klemmmechanismus sind flexibel ausgebildet, um sich an eine Form des Dachs oder der Regenrinne anpassen zu können.

### Aufgabe der Erfindung

Die Erfindung löst die Aufgabe, eine beliebige Leiter, welche an ein Anlehnobjekt anlehnbar ist, derart zu sichern, dass die Leiter bei Benutzung durch eine Person gegen Weggleiten, Umkippen oder dergleichen auf einfache und kostengünstige Art sicherbar ist. Die Benutzung kann dabei Tätigkeiten wie Besteigen, auf der Leiter stehen und/oder aufsteigen und/oder absteigen sowie ein bewusst und/oder gewolltes Verlassen der Leiter umfassen.

### Lösung der Aufgabe

Zur Lösung der Aufgabe führen die Merkmale nach Anspruch 1.

Eine erfindungsgemässe Sicherungsvorrichtung für eine beliebige Leiter ist eine Klemme, welche aus zwei Klemmhälften, einer ersten und einer zweiten Klemmhälfte, besteht, wobei die erste Klemmhälfte einenends eine zweite Klemme aus zwei starren parallel zueinander und orthogonal zu der ersten Klemmhälfte angebrachte Arme mit einer Klemmschraube umfasst, und die erste Klemmhälfte mit der zweiten Klemmhälfte mittels zweier Verbindungselemente beliebig an die Leiter ohne einer Zuhilfenahme von Werkzeug geklemmt werden kann, um die Leiter mit der zweiten Klemme gegen Weggleiten und/oder Umkippen von einem Objekt, an welchem die Leiter anlehnbar ist, an diesem anklemmbar ohne einer Zuhilfenahme von Werkzeug zu sichern. Die Zwinge wird aus einem ersten Arm und einem zweiten Arm, einem Führungselement und einem Spannelement gebildet. Der erste Arm und der zweite Arm sind an der die Zwinge aufweisende Klemmhälfte zueinander parallel beabstandet angebracht. Der erste Arm und der zweite Arm sind starr ausgeformt und fest mit der die Zwinge aufweisende Klemmhälfte verbunden sind. Der zweite Arm weist das Führungselement auf und das Spannelement ist durch das Führungselement hindurchgeführt.

Eine erfindungsgemässe Klemme zur Sicherung einer Leiter ist ohne Werkzeug für alle Auszugsleitern geeignet und an eine beliebige Dachrinne anlehnbar.

Eine erfindungsgemässe Klemme ist jederzeit einfach transportierbar und/oder mitführbar und kann so bei Bedarf an eine Leiter angebracht werden.

Eine erfindungsgemässe Klemme lässt sich vorzugsweise in einer Tasche eines Bekleidungsstückes mit sich führen. Auch ist ein Mitführen einer erfindungsgemässen Klemme in einem Werkzeugbehältnis denkbar.

Eine erfindungsgemässe Klemme ist idealerweise aus einem leichten und sehr steifen Material wie beispielsweise Aluminium gefertigt. Auch sind Kompositwerkstoffe, welche glasfaserverstärkt sein können und/oder leichte Kunststoffe als Materialien für eine erfindungsgemässe Klemme möglich.

Die beiden Klemmhälften lassen sich mittels zweier Verbindungselementen durch endseitig eingelassene Lochdurchführungen miteinander derart verbinden, dass sie einen Leiterholm umklemmen können. Geeignete Verbindungselemente sind beispielsweise Schrauben und/oder Gewindestangen mit Muttern und/oder dem Fachmann auch bekannte Zahnstangen mit einem Schnellarretierungsverschluss. Weitere dem Fachmann bekannte schnell verschliessbare Verschlüsse wie Bajonettverschlüsse, Schiebe- oder Klemmverschlüsse sind ebenfalls möglich und im Rahmen des Erfindungsgedankens möglich.

Eine der beiden Klemmhälften, die zweite Klemmhälfte, einer erfindungsgemässen Klemme ist einenends mit einer Zwinge, vorzugsweise einer Schraubzwinge versehen. Diese Schraubzwinge umfasst zwei starr ausgeformte Arme, welche fest mit der zweiten Klemmhälfte verbunden sind und zudem als Haken zum Einhaken an ein beliebiges Anlehnobjekt dienen. Weiter sind die beiden Arme zueinander parallel beabstandet angeordnet, wobei ein erster Arm in einem Abstand von einem Drittel oder einem Viertel der Gesamtlänge der zweiten Klemmhälfte von einem der beiden Enden der zweiten Klemmhälfte angebracht ist. Der zweite zum ersten Arm parallel beabstandete Arm weist ein Führungselement auf. Durch das Führungselement ist ein Spannelement hindurchgeführt. Das Spannelement weist zu dem, dem ersten Arm zugewandten, Ende einen Aufsatz zum Einspannen auf. Dieser Aufsatz ist vorzugsweise aus einem rutschfesten Gummi ausgebildet. Die beiden Arme bilden somit zusammen mit dem Führungselement und dem Spannelement eine Zwinge aus. Vorzugsweise ist das Spannelement eine Spannschraube.

Eine so an ein Ende eines Leiterholms geklemmte erfindungsgemässe Klemme ist mittels der zwei starr ausgeformten Arme nicht nur an ein Anlehnobjekt wie eine Dachrinne und/oder eine Fensterbank und/oder ein Balkongeländer und/oder einen Dachvorsprung anlehnbar, sondern zugleich an und/oder in diesen einhakbar.

Eine erfindungsgemässe Klemme ist selbstzentrierend. Eine erfindungsgemässe Klemme wirkt während dem Anbringen und/oder Einhaken selbstzentrierend und richtet sich derart aus, sodass in Folge ein Nachjustieren der Klemme an der Leiter und/oder dem Anlehnobjekt nicht erforderlich ist.

Die Einhakfunktion einer erfindungsgemässen Klemme dient als erste Sicherungsvorrichtung der Leiter gegen ein Umkippen während der Benutzung.

Nach Anbringen einer erfindungsgemässen Klemme an einer beliebigen Leiter und Besteigen der Leiter kann die Schraubzwinge geschlossen werden und so als zweite Sicherungsvorrichtung einer erfindungsgemässen Klemme wirken, die ein seitliches Weggleiten insbesondere mit dem geschlossenen Spannelement mit dem rutschfesten Gummi als Aufsatz verhindert.

### Figurenbeschreibung

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in Figur 1 die erfindungsgemässe Sicherungsvorrichtung an einem Leiterholm.

In Figur 1 ist eine erfindungsgemässe Sicherungsvorrichtung für eine beliebige Leiter als eine Klemme 1, welche aus zwei Klemmhälften, einer ersten Klemmhälfte 2 und einer zweiten Klemmhälfte 3, besteht, dargestellt. Die Klemme 1 ist mit der ersten Klemmhälfte 2 und der zweiten Klemmhälfte 3 mittels je zweier Verbindungselementen 4,5 und Befestigungselementen 6,7 um einen angedeuteten Leiterholm 8 mit einer angedeuteten Leitersprosse 9 einer somit angedeuteten beliebigen Leiter, einfach wiederlösbar geklemmt.

An der zweiten Klemmhälfte 3 sind zwei zu einander parallel beabstandete Arme 11 und 12 angebracht, wobei der Arm 12 ein Führungselement 15 aufweist. Durch das Führungselement 15 ist ein Spannelement 13 hindurchgeführt. Das Spannelement 13 verfügt über einen Aufsatz 14. Die beiden Arme 11 und 12 bilden somit zusammen mit dem Führungselement 15 und dem Spannelement 13 eine Zwinge 10 aus. Der Aufsatz 14 setzt im geschlossenen Zustand der Zwinge 10 an den Arm 11 an und liegt im geöffneten Zustand der Zwinge 10 dem Arm 11 gegenüber und stösst an den Arm 12 an.

### Bezugszeichenliste

| | |
|---|---|
| 1 | Klemme |
| 2 | Klemmhälfte |
| 3 | Klemmhälfte |
| 4 | Verbindungselement |
| 5 | Verbindungselement |
| 6 | Befestigungselement |
| 7 | Befestigungselement |
| 8 | Leiterholm |
| 9 | Leitersprosse |
| 10 | Zwinge |
| 11 | Arm |
| 12 | Arm |
| 13 | Spannelement |
| 14 | Führungselement |

## Patentansprüche

1. Sicherungsvorrichtung für eine Leiter, wobei die Sicherungsvorrichtung eine Klemme ist, welche aus zwei Klemmhälften (2; 3) besteht, wobei eine Klemmhälfte (3) einenends eine starr ausgebildete Zwinge (10) umfasst, und die zwei Klemmhälften (2; 3) mittels zweier Verbindungselementen (4; 5) und Befestigungselementen (6; 7) beliebig an die Leiter klemmbar ausgebildet sind, um die Leiter an einem Objekt, an welchem die Leiter anlehnbar ist, anklemmbar zu sichern, wobei die Zwinge (10) aus einem ersten Arm (11) und einem zweiten Arm (12), einem Führungselement (15) und einem Spannelement (13) gebildet wird, wobei der erste Arm (11) und der zweite Arm (12) an der die Zwinge (10) aufweisende Klemmhälfte (3) zueinander parallel beabstandet angebracht sind,
wobei der zweite Arm (12) das Führungselement (15) aufweist und das Spannelement (13) durch das Führungselement (15) hindurchgeführt ist, **dadurch gekennzeichnet, dass** der erste Arm (11) und der zweite Arm (12) starr ausgeformt sind und fest mit der die Zwinge (10) aufweisenden Klemmhälfte (3) verbunden sind.

2. Sicherungsvorrichtung nach Anspruch 1, **dadurch gekennzeichnet, dass** die Verbindungselemente (4; 5) und/oder Befestigungselemente (6; 7) einen Schnellarretierungsverschluss umfassen.

3. Sicherungsvorrichtung nach Anspruch 1, **dadurch gekennzeichnet, dass** die Sicherungsvorrichtung aus Aluminium gefertigt ist.

## Claims

1. Securing device for a ladder, the securing device being a clamp consisting of two clamp halves (2; 3), one clamp half (3) comprising a rigid cramp (10) at one end, and it being possible to clamp the two clamp halves (2; 3) to the ladder as desired by means of two connecting elements (4; 5) and fastening elements (6; 7) in order to secure the ladder so as to be clamped to an object against which the ladder can be leaned, the cramp (10) consisting of a first arm (11) and a second arm (12), a guide element (15) and a clamping element (13), the first arm (11) and the second arm (12) being attached to the clamp half (3) having the cramp (10) so as to be spaced apart in parallel with one another, the second arm (12) having the guide element (15), and the clamping element (13) extending through the guide element (15), **characterized in that** the first arm (11) and the second arm (12) are rigid and are rigidly connected to the clamp half (3) having the cramp (10).

2. Securing device according to claim 1, **characterized in that** the connecting elements (4; 5) and/or fastening elements (6; 7) comprise a quick-lock closure.

3. Securing device according to claim 1, **characterized in that** the securing device is made of aluminum.

## Revendications

1. Dispositif de sécurité pour une échelle, le dispositif de sécurité étant une pince qui se compose de deux moitiés de pince (2 ; 3), une moitié de pince (3) comprenant une virole (10) conçue de manière rigide à une extrémité, et les deux moitiés de pince (2 ; 3) étant conçues de manière à pouvoir être serrées à volonté sur l'échelle au moyen de deux éléments de liaison (4 ; 5) et d'éléments de fixation (6 ; 7), afin de sécuriser l'échelle de manière à pouvoir être serrée à un objet sur lequel l'échelle peut être posée, la virole (10) étant constituée d'un premier bras (11) et d'un second bras (12), d'un élément de guidage (15) et d'un élément de tension (13), le premier bras (11) et le second bras (12) étant montés de manière espacée et parallèlement l'un à l'autre sur la moitié de pince (3) présentant la virole (10), le second bras (12) présentant l'élément de guidage (15) et l'élément de tension (13) traversant l'élément de guidage (15), **caractérisé en ce que** le premier bras (11) et le second bras (12) sont formés de manière rigide et sont reliés de manière fixe à la moitié de pince (3) présentant la virole (10).

2. Dispositif de sécurité selon la revendication 1, **caractérisé en ce que** les éléments de liaison (4 ; 5) et/ou les éléments de fixation (6 ; 7) comprennent un mécanisme d'arrêt rapide.

3. Dispositif de sécurité selon la revendication 1, **caractérisé en ce que** le dispositif de sécurité est en aluminium.
